# EUROPÄISCHE PATENTSCHRIFT

(11) **EP 0 033 018 B1**
(45) Veröffentlichungstag und Bekanntmachung des Hinweises auf die Patenterteilung: **10.04.1985**
(21) Anmeldenummer: 80108264.5
(22) Anmeldetag: 31.12.1980
(51) Int. Cl.: D06L 3/12

(54) **Mischungen optischer Aufheller**
Mixtures of optical brighteners
Mélanges d'agents de blanchiment optique

(30) Priorität: 12.01.1980 DE 3001066
(43) Veröffentlichungstag der Anmeldung: 05.08.1981
(73) Patentinhaber: BASF Aktiengesellschaft, 67063 Ludwigshafen (DE)
(72) Erfinder: Seybold, Guenther, Dr.-Chem., D-6700 Ludwigshafen (DE); Rosenkranz, Magnus, D-6700 Ludwigshafen (DE)

## Beschreibung

Die Erfindung betrifft Mischungen zweier oder mehrerer optischer Aufheller, enthaltend 5 bis 95 Gew.-% von Verbindungen der allgemeinen Formel und 95 bis 5 Gew.-% von Verbindungen der allgemeinen Formel II wobei oder Formyl-C₁- bis C₃-alkyl und
Y und Z unabhängig voneinander C₁- bis C₄-Alkoxy sind und wobei die CN-Gruppe in meta-oder para-Stellung steht.

Formyl-C₁- bis C₃-alkylreste sind z. B. -CH₂CHO oder CH₃-CH-CHO.

Die erfindungsgemässen Mischungen erhält man entweder durch gemeinsames Dispergieren von Verbindungen der Formeln I und II im angegebenen Mischungsverhältnis oder aber durch getrenntes Dispergieren der Komponenten und mechanisches Mischen. Bevorzugte Mischungsverhältnisse liegen im Bereich von 10 bis 90% von Verbindungen der Formel I. Das optimale Mischungsverhältnis hängt im Einzelfall von der Art der jeweiligen Verbindungen der unter den Formeln I und II genannten Aufheller ab. Es lässt sich unschwer durch einfache Vorversuche ermitteln.

Die erfindungsgemässen Mischungen eignen sich besonders zum optischen Aufhellen von Textilmaterialien aus linearen Polyestern, Polyamiden und von Acetylcellulose. Die erfindungsgemässen Mischungen können nach bekannten Methoden auf das Textilgut appliziert werden, so beispielsweise nach dem Ausziehverfahren bei 90-140°C mit oder ohne Zusatz von Färbebeschleunigern (Carriern) oder nach dem Thermosolverfahren bei Temperaturen von 160-210°C.

Die erfindungsgemässen Mischungen zeichnen sich durch sehr günstiges färberisches Verhalten aus. Der Vorteil der Mischungen im Vergleich zu den Einzelkomponenten ist darin zu sehen, dass man damit einen unerwarteten synergistischen Effekt in bezug auf den Weissgrad erhält, d.h., erfindungsgemässe Mischungen ergeben einen höheren Weissgrad als unter Berücksichtigung der Anteile der Einzelkomponenten zu erwarten wäre. Das gleiche gilt für die Brillanz der Aufhellungen.

Aus der JP-A-25 877/75, referiert in Chem. Abstracts, Bd. 83, Nr. 8, Seite 165, Nr. 61504c, sind zwar auch schon Gemische aus 4-Alkoxynaphthalimidderivaten und 1,4-Distyrylbenzolderivaten bekannt. Diese Gemische werden zum optischen Aufhellen von synthetischen Textilien verwendet und sollen ebenfalls einen synergistischen Effekt zeigen. Die an Hand eines konkreten Ausführungsbeispiels dieser Druckschrift erzielten Weissgrade sind jedoch noch nicht befriedigend.

In der nicht vorveröffentlichten älteren EP-A1-0023026 sind Mischungen aus 0,05-0,95 Gew.-Teilen von 1,4-Distyrylbenzol-CN-Derivaten und 0,95-0,05 Gew.-Teilen eines weiteren optischen Aufhellers beschrieben. Neben zahlreichen Verbindungen verschiedenster Art gehören dazu auch 4,5-Alkoxy-N-alkylnaphthalimide, z. B. 4,5-Dimethoxy-N-methyl-naphthalimid.

Bevorzugte Mischungsverhältnisse liegen im Bereich von ungefähr 70-90: 30-10 (I : II), wenn hohe Weissgrade erwünscht sind, und im Bereich von 30-60: 70-40 (I : II), wenn es auf eine hohe Lichtechtheit ankommt.

In den folgenden Beispielen beziehen sich Angaben über Teile und Prozente, sofern nicht anders vermerkt, auf das Gewicht.

Die Weissgrade wurden nach Berger (Die Farbe, 8 (1959), S 187 ff) gemessen.

### Beispiel 1

Polyesterstapelfasergewebe wird wie üblich gewaschen, getrocknet und auf einem Foulard mit einer wässrigen Dispersion imprägniert, die 1 g/I einer Mischung der Optischen Aufheller der Formel 1 im Mischungsverhältnis 70 Teile I und 30 Teile II enthält.

Das Material wird dann so abgequetscht, dass sich eine Feuchtigkeitsaufnahme von 60% ergibt. Das so geklotzte Material wird anschliessend auf einem Spannrahmen 2 Minuten bei 100°C getrocknet und dann 30s bei 190°C thermosoliert. Der nach Berger ermittelte Weissgrad des so aufgehellten Textilmaterials beträgt 132. Wenn man Verbindungen der Formel I mit Verbindungen der Formel II im in der folgenden Tabelle angegebenen Verhältnis mischt, erhält man ebenfalls sehr gute Aufhellungen:
Bsp. Aufheller der Konz. in g/l Aufheller der Formel II Konz. in Weissgrad-Formel g/l Berger Ar R Y Z
2 0,3 -OCH₃ -OCH₃ 0,7 128
3 0,1 " " " 0,9 120
4 0,7 -OC₂H₅ -OC₄H₉ 0,3 132
5 " 0,3 " " " 0,7 126
6 " 0,1 " " " 0,1 123
7 0,4 -OCH₃ -OCH₃ 0,6 130

### Beispiel 8

Polyesterfasergewebe wird wie in Beispiel 1 beschrieben mit einer wässrigen Dispersion behandelt, die 1 g/I einer Mischung der optischen Aufheller der Formel I enthält.

Man erhält so eine brillante Weissaufhellung.

## Patentansprüche

1. Mischungen zweier oder mehrerer optischer Aufheller, enthaltend 5 bis 95 Gew.-% von Verbindungen der allgemeinen Formel I und 95 bis 5 Gew.-% von Verbindungen der allgemeinen Formel II wobei oder Formyl-C₁- bis C₃-alkyl und
Y und Z unabhängig voneinander C₁- bis C₄-Alkoxy sind und wobei die CN-Gruppe in meta- oder para-Stellung steht.

2. Mischungen gemäss Anspruch 1, wobei und
Y und Z Methoxy sind.

3. Verwendung der Mischungen gemäss Anspruch 1 oder 2 als optische Aufheller für Polyester, Polyamide oder Celluloseester.

## Claims

1. A mixture of two or more optical brighteners, which contains from 5 to 95% by weight of a compound of the general formula I and from 95 to 5% by weight of a compound of the general formula II in which formulae
R is or formyl-C₁-C₃-alkyl, and
Y and Z independently of one another are C₁-C₄- alkoxy, and the CN group is in the meta- or para- position.

2. A mixture as claimed in claim 1, where
R is and
Y and Z are each methoxy.

3. The use of a mixture as claimed in claim 1 or 2 as an optical brightener for polyesters, nylons or cellulose esters.

## Revendications

1. Mélanges de deux ou de plusieurs agents de blanchiment optique, contenant 5 à 95% en poids de composés de formule générale I et 95 à 5% en poids de composés de formule générale Il dans lesquelles:
R est mis pour ou un formylalcoyle en C₁ à C₃ et
Y et Z, indépendamment l'un de l'autre, sont mis pour des alcoxy en C₁ à C₄, le groupe CN étant en position méta ou para.

2. Mélange selon la revendication 1, dans lesquels
R est mis pour et
Y et Z pour des radicaux méthoxy.

3. Utilisation des mélanges selon la revendication 1 ou 2 comme agents de blanchiment optique pour des polyesters, des polyamides ou des esters de cellulose.
